# EUROPÄISCHE PATENTSCHRIFT

(11) **EP 0 298 328 B1**
(45) Veröffentlichungstag und Bekanntmachung des Hinweises auf die Patenterteilung: **04.09.1991**
(21) Anmeldenummer: 88110168.7
(22) Anmeldetag: 25.06.1988
(51) Int. Cl.: E04B 2/96

(54) **Fassadenwand**
Façade wall
Mur de façade

(30) Priorität: 29.06.1987 DE 3721428
(43) Veröffentlichungstag der Anmeldung: 11.01.1989
(73) Patentinhaber: MBS GeMont AG, CH-8801 Thalwil (CH)
(72) Erfinder: Drexl, Erwin, D-8857 Wertingen (DE); Straub, Theodor, D-8857 Wertingen (DE)
(74) Vertreter: Patentanwälte Kirschner & Grosse

(56) Entgegenhaltungen:
- DE-A- 3 342 166
- NL-C- 125 926
- US-A- 3 561 182

## Beschreibung

Die Erfindung betrifft eine Fassadenwand mit einem Traggerippe aus Pfosten und Riegeln mit in Dichtungsprofilen eingesetzten Wandfüllungen wie Glasscheiben, Wandplatten, Rahmenelementen oder dgl., die mittels äußerer Preßleisten unter Zwischenschaltung der Dichtungsprofile am Traggerippe gehalten sind.

Bei einer derartigen, aus der DE-A-3342166 bekannten Fassadenwand werden die Wandfüllungen einschließlich der Dichtungsprofile in erster Linie über die Preßleisten an den Riegeln gehalten, welche ein kastenförmiges Profil aufweisen und in üblicher Weise, das heißt z.B. durch Verschraubung an den Pfosten befestigt sind. Die Riegel müssen dabei von vornherein an die vorgegebenen Rastermaße der Fassadenwand angepaßt sein.

Der Erfindung liegt die Aufgabe zugrunde, eine Fassadenwand zu schaffen, deren Konstruktionsteile für unterschiedliche Abmessungen der Fassadenelemente geeignet sind, wobei der erforderliche Planungsaufwand und die Fertigungskosten verringert werden sollen und damit insgesamt ein kostengünstigeres Konstruktionsprinzip erreicht wird.

Diese Aufgabe wird erfindungsgemäß dadurch gelöst, daß die Fassadenwand sich über mehrere vertikale Pfosten erstreckende horizontale Riegel umfaßt, die entsprechend dem Höhenraster der Fassadenwand auf den Pfosten zugeordneten Befestigungselementen verschiebbar gelagert sind, wobei die Riegel an ihrer pfostenseitigen Stirnfläche eine durchlaufende Führung aufweisen, in welcher zur Verriegelung dienende Schiebeteile unverlierbar in Längsrichtung der Riegel verschiebbar geführt sind, über welche die Riegel mit den Befestigungselementen durch gegenseitigen Eingriff dauerhaft verbindbar sind.

Bei der erfindungsgemäßen Konstruktion bilden die horizontalen Riegel durchlaufende Profile, die sich über mehrere vertikale Pfosten erstrecken und beispielsweise eine Länge von 6 m oder auch mehr aufweisen können. Die an der pfostenseitigen Stirnfläche der Riegel ausgebildete Führung kann an jeder beliebigen Stelle die Befestigungselemente aufnehmen, die an den vertikalen Pfosten entsprechend dem vorgegebenen Raster der Fassade angeordnet sind. Die Verbindung des Riegels mit dem Pfosten erfolgt dann mit Hilfe der Schiebeteile, welche in der Führung der Riegel verschiebbar sind und aufgrund der korrespondierenden Querschnittsformen von Befestigungselement, Schiebeteil und Führung den Riegel gegenüber dem Pfosten festlegen.

Bei diesem Konstruktionsprinzip wird die Planung im Bereich des technischen Büros erheblich gemindert, da zur Festlegung der Fassadenwandstruktur lediglich das Fassadenraster der Architektenplanung benötigt wird. Entsprechend diesem Fassadenraster werden dann die die Riegel aufnehmenden Befestigungselemente an den vertikalen Pfosten angebracht.

Die Führung wird zweckmäßigerweise von einer Aussparung in der pfostenseitigen Stirnfläche des Riegels gebildet. Im Querschnitt kann sie als Schwalbenschwanznut ausgebildet sein, wobei dann die Schiebeteile mit einem entsprechenden schwalbenschwanzförmigen Profil in der Aussparung unverlierbar geführt sind.

Die an den Pfosten befindlichen Befestigungselemente sind in bevorzugter Weise plattenförmig ausgebildet, wobei ihre Oberfläche parallel zu der den Riegeln zugewandten Pfostenoberfläche verläuft. Die Seitenflächen der Befestigungselemente sind abgeschrägt, so daß sie nach dem Aufsetzen der Riegel von dem übergeschobenen Schiebeteil formschlüssig hintergriffen werden können. Die Befestigungselemente können als rechteckige oder quadratische, insbesondere aber als runde Platten ausgebildet sein.

Außer den horizontalen Riegeln können an der Fassadenwand auch vertikale Riegel vorgesehen werden, welche zwischen den horizontalen Riegeln an den vertikalen Pfosten befestigt sind. Die Befestigung erfolgt dabei in gleicher Weise mit Hilfe von in einer Führung verschiebbaren Schiebeteilen, welche die vertikalen Riegel an Befestigungselementen der vertikalen Pfosten festlegen.

Da die Aussparung der horizontalen Riegel an den zwischen den Pfosten gelegenen Bereichen zur Innenseite der Fassade hin offenliegt, empfiehlt es sich, diese Bereiche mittels aufsteckbarer Deckleisten abzudecken. Die Länge der Deckleisten kann leicht an Ort und Stelle an den Abstand der vertikalen Pfosten angepaßt werden. Die Deckleisten bieten darüber hinaus die Möglichkeit, mittels Flanschabschnitten, die in die Aussparung der Riegel hineinragen, die Schiebeteile horizontal auf Abstand und im Bereich der Pfosten festzulegen.

In einer bevorzugten Ausführungsform der Erfindung weisen die Riegel einen Querschnitt von etwa T-förmiger Konfiguration auf. Dabei ist der Querbalken des "T" den Pfosten zugewandt, erstreckt sich also bei fertig montiertem Riegel in einer vertikalen Ebene. Der Steg des "T" erstreckt sich von den Pfosten nach außen und weist Schraubkanäle auf, in die die Schrauben zum Befestigen der Preßleisten an den Riegeln eingeführt werden. Während das außenseitige Dichtungsprofil mit zwei Schenkeln an den Kanten der benachbarten Wandfüllungen anliegt, ist das pfostenseitige Dichtungsprofil auf dem Steg des Riegels gelagert. Es hat zu diesem Zweck einen den Steg übergreifenden U-förmigen Querschnitt, wobei an den freien Enden des "U" Schenkel zur Anlage an den Wandfüllungen ausgebildet sind. An seinem äußeren Rand weist das pfostenseitige Dichtungsprofil einen sich nach unten erstreckenden Lappen auf, der den unterhalb des Dichtungsprofils angeordneten Falzraum abdichtet. Hierdurch wird verhindert, daß Wasser, das im Bereich der Unterkante der oberen Wandfüllung eingedrungen oder durch Kondensation entstanden ist, in den Bereich der Oberkante der unteren Wandfüllung gelangen kann.

Die Riegel werden vorzugsweise als Leichtmetallprofil erstellt. Wegen der einfachen Profilform können sie blank und unbearbeitet bleiben und erfordern außer dem Ablängen keine weitere Bearbeitung mehr.

Weitere vorteilhafte Merkmale der Erfindung ergeben sich aus der nachfolgenden Beschreibung, in der zwei Ausführungsbeispiele der Erfindung anhand der Zeichnung näher erläutert sind. In der Zeichnung zeigen:

- Fig. 1: einen Vertikalschnitt durch die erfindungsgemäße Fassadenwand gemäß einem ersten Ausführungsbeispiel,
- Fig. 2: einen Horizontalschnitt durch die Fassadenwand gemäß Fig. 1, und
- Fig. 3: einen Horizontalschnitt durch ein weiteres Ausführungsbeispiel der erfindungsgemäßen Fassadenwand.

Zunächst wird auf das Ausführungsbeispiel gemäß Fig. 1 und 2 Bezug genommen.

Die Unterkonstruktion der in den Fig. 1 und 2 dargestellten Fassadenwand umfaßt vertikale Stahlpfosten 10, die beispielsweise als I-Träger, IPE-Träger oder als T-Träger ausgebildet sein können. Entsprechend dem jeweiligen Höhenraster der Fassadenwand sind an der Außenseite 12 der Pfosten 10 Befestigungselemente 100 angebracht, die in der weiter unten zu beschreibenden Weise dazu dienen, quer verlaufende, horizontale Riegel 14 an den Pfosten 10 zu befestigen. Die horizontalen Riegel 14 weisen eine Länge von mehreren Metern, beispielsweise von 6 Metern auf und erstrecken sich über mehrere Pfosten 10, wobei sie an einem jeden Pfosten 10 mittels eines Befestigungselements 100 gehalten sind. Die horizontalen Riegel 14 sind als Leichtmetall-Profile, insbesondere aus Aluminium hergestellt und weisen unbehandelte Oberflächen auf.

Zwischen den durchgehenden, quer verlaufenden Riegeln 14 sind im Bereich der Pfosten 10 vertikale Riegel 16 angeordnet, welche ebenfalls mittels Befestigungselementen 100 an den Pfosten 10 gehalten sind. An den horizontalen und vertikalen Riegeln 14, 16 sind innenliegende Dichtungsprofile 18 gehalten, welche aus Kunststoffmaterial, insbesondere aus Neopren bestehen. Äußere Preßleisten wie die horizontalen Preßleisten 20 und die vertikalen Preßleisten 22 sind den horizontalen Riegeln 14 bzw. den vertikalen Riegeln 16 gegenüberliegend angeordnet und tragen ein außenliegendes Dichtungsprofil 24 aus Kunststoffmaterial, insbesondere aus Neopren. Zwischen dem innenliegenden Dichtungsprofil 18 und dem außenliegenden Dichtungsprofil 24 sind die Wandfüllungen wie beispielsweise Isolierglasscheiben 26 gehalten. Mittels Schrauben 28 werden die horizontalen und vertikalen Preßleisten 20, 22 an den horizontalen bzw. vertikalen Riegeln 14, 16 festgeschraubt, so daß die Isolierglasscheiben 26 unter Zwischenschaltung der Dichtungsprofile 18, 24 zwischen die Riegel 14, 16 und die Preßleisten 20, 22 eingeklemmt und von der Riegelkonstruktion gehalten werden.

Wie aus den Figuren 1 und 2 ersichtlich, entspricht der Aufbau der vertikalen Riegel 16, der vertikalen Schenkel der innenliegenden Dichtungsprofile 18, der vertikalen Schenkel der außenliegenden Dichtungsprofile 24 und der vertikalen Preßleisten 22 hinsichtlich der hier relevanten Merkmale im wesentlichen dem Aufbau der horizontalen Riegel 14, der horizontalen Schenkel der innenliegenden Dichtungsprofile 18, der horizontalen Schenkel der außenliegenden Dichtungsprofile 24 und der horizontalen Preßleisten 20, so daß es zum Zwecke der ausreichenden Beschreibung genügt, die horizontal verlaufende Anordnung näher zu beschreiben.

Der als Aluminiumprofil ausgebildete horizontale Riegel 14 weist, wie sich aus Fig. 1 deutlich ergibt, im Querschnitt eine im wesentlichen T-förmige Konfiguration auf. Der Querbalken 30 dieser T-förmigen Konfiguration ist in vertikaler Lage angeordnet, während sich der Längsbalken 32 der T-förmigen Konfiguration in horizontaler Richtung nach außen erstreckt. Der Querbalken 30 des Riegels 14 weist an seiner innenliegenden Seite eine in Längsrichtung des Riegels 14 verlaufende Öffnung 34 auf, in der über eine schwalbenschwanzartige Führung 36 Schiebeteile 38 in Längsrichtung des Riegels 14 verschieblich geführt sind. Diese Schiebeteile 38 sind ebenfalls als Aluminiumprofile ausgebildet und weisen an ihrer Innenseite eine in Längsrichtung des Riegels 14 verlaufende Öffnung 40 auf, deren Querschnitt dem entsprechenden Querschnitt des Befestigungselements 100 entspricht.

Die Befestigungselemente 100 sind plattenförmig ausgebildet, wobei die in Längsrichtung des dazugehörigen Riegels 14 verlaufenden Seitenflächen 102, 104 dieses plattenförmigen Befestigungselements 100 von außen nach innen abgeschrägt sind, so daß der Querschnitt der Befestigungselemente 100 insgesamt trapezförmig ist, wobei die breitere Seite des Befestigungselements 100 relativ zur Fassadenwand gesehen außen und die schmälere Seite des Befestigungselements relativ zur Fassadenwand gesehen innen liegt. Der Querschnitt der innenliegenden Öffnung 40 des Schiebeteils 38 weist einen entsprechenden trapezförmigen Querschnitt auf.

Die Montage der Riegel auf den Pfosten 10 erfolgt derart, daß die Riegel von vorne auf die Pfosten derart aufgesetzt werden, daß sich die Befestigungselemente 100 innerhalb der Öffnung 34 der Riegel befinden, und daß anschließend die Schiebeteile 38 mittels geeigneter Werkzeuge über die Befestigungselemente 100 geschoben werden, bis die Schiebeteile 38 die Seitenflächen 102, 104 der Befestigungselemente 100 hintergreifen, wodurch die Riegel sicher an den Befestigungselementen 100 und somit an den Pfosten 100 gehalten werden.

An den nach außen weisenden Seiten des Querbalkens 30 des Riegelprofils sind oberhalb und unterhalb des Längsbalkens 32 schwalbenschwanzförmige Führungen 42, 44 ausgebildet, über die entsprechend geformte Abschnitte des horizontalen Dichtprofils 46 gehalten sind. Das horizontale Dichtprofil 46 weist einen oberen Schenkel 48 oberhalb des Längsbalkens 32 und einen unteren Schenkel 50 unterhalb des Längsbalkens 32 auf, wobei der obere Schenkel 48 an der unteren Seite der oberen Isolierglasscheibe 26 und der untere Schenkel 50 am oberen Rand der unteren Isolierglasscheibe 26 dichtend anliegt. Die beiden Schenkel 48 und 50 sind über ein im Querschnitt U-förmiges Profil 52 miteinander verbunden, welches einstückig mit den Schenkeln 48, 50 ausgebildet ist und sich über den nach außen weisenden Längsbalken 32 des Riegelprofils erstreckt.

Das außenliegende horizontale Dichtungsprofil 54 weist einen oberen Schenkel 56 und einen unteren Schenkel 58 auf, wobei der obere Schenkel 56 dem oberen Schenkel 48 gegenüberliegend angeordnet ist und an der oberen Isolierglasscheibe 26 entlang deren unterem Rand anliegt und der untere Schenkel 58 dem unteren Schenkel 50 gegenüberliegend angeordnet ist und entlang dem oberen Rand der unteren Isolierglasscheibe 26 an dieser anliegt, wobei ein sich vom Profil 52 nach unten erstreckender Lappen 60 zwischen unterem Schenkel 58 und oberem Rand der unteren Isolierglasscheibe 26 eingeklemmt ist. Dieser Lappen 60 ist mit dem Profil 52 einstückig ausgebildet. Oberer Schenkel 56 und unterer Schenkel 58 sind mittels eines Steges 62 einstückig miteinander verbunden. Die innenliegende Seite des Steges 62 weist federnde Zungen 64 auf, die mit dem Steg 62 einstückig ausgebildet sind und an der Basis des Profils 52 federnd anliegen. Diese Zungen 64 sorgen für eine sichere Abdichtung zwischen innerem Dichtungsprofil 46 und äußerem Dichtungsprofil 54.

Die äußeren Preßleisten 20 weisen an ihren innenliegenden Seiten oben und unten in Längsrichtung verlaufende Führungen 66 auf, in denen der obere Schenkel 56 und der untere Schenkel 58 des horizontalen Dichtungsprofils 54 schwalbenschwanzartig geführt sind. Weiterhin weisen die Preßleisten 20 Durchgangsbohrungen 68 auf, die zur Aufnahme von selbstschneidenden Befestigungsschrauben 28 dienen.

Die Längsbalken 32 der Riegel 14 sind mit einem sich nach außen hin öffnenden, in Längsrichtung des Riegels versehenen Schraubkanal 70 versehen, der zur Aufnahme der selbstschneidenden Schrauben 28 dient. Durch Einschrauben der selbstschneidenden Schrauben 28 werden die Preßleisten 20 zum horizontalen Riegel 14 hin gezogen, wodurch unter Schaffung einer Abdichtung zwischen Preßleiste, Isolierglasscheibe und Riegel die Isolierglasscheibe sicher am Riegel und somit über die Befestigungselemente 100 am Pfosten 10 gehalten werden.

Die Bereiche der sich über mehrere Pfosten 10 erstreckenden Riegel 14 zwischen einzelnen Pfosten 10 werden mittels Abdeckleisten 72 abgedeckt und verschlossen, welche auf die horizontalen Riegel 14 von der Rückseite her aufsteckbar sind und im aufgesetzten Zustand am Pfosten eingerastet sind, indem Nasen, die an den freien Enden der horizontalen Schenkel der Abdeckleisten 72 ausgebildet sind, entsprechende Vorsprünge des Riegelprofils hintergreifen.

Die an den Pfosten 10 im gewünschten Raster befestigten Befestigungselemente 100 sind plattenförmig ausgebildet und können in Draufsicht insbesondere quadratisch, rechteckig oder rund sein. Die plattenförmigen Befestigungselemente 100 aus Stahl-Guß können insbesondere mittels Lochschweißung an den Pfosten 10 befestigt sein.

Im folgenden wird auf das Ausführungsbeispiel gemäß Fig. 3 Bezug genommen. Für entsprechende Teile werden gleiche Bezugsziffern verwendet.

Anstelle der in den Fig. 1 und 2 verwendeten Stahlträger sind im Falle des Ausführungsbeispiels gemäß Fig. 3 als Unterkonstruktion stranggepreßte Aluminium-Kastenprofile 74 vorgesehen, an deren der Riegelkonstruktion zugewandten Vorderseite ein vertikal verlaufender Schraubkanal 76 ausgebildet ist, der zur Aufnahme von selbstschneidenden Schrauben 28 dient, über die die den Kastenprofilen 74 gegenüberliegenden, vertikal verlaufenden Preßleisten 22 direkt an den Kastenprofilen 74 unter Zwischenschaltung der innenliegenden und außenliegenden Dichtungsprofile 18, 24 und der dazwischen angeordneten Isolierglasscheiben 26 befestigt werden. Dementsprechend sind im Falle dieses Ausführungsbeispiels für die durchlaufenden horizontalen Riegel 78 keine zusätzlichen Befestigungsteile wie Befestigungselemente 100, Schiebeteile 38 u.dgl. erforderlich. Die horizontalen Preßleisten 20 sind, wie im Zusammenhang mit dem Ausführungsbeispiel gemäß Fig. 1 und 2 beschrieben, mittels Schrauben in entsprechenden Schraubkanälen der horizontalen Riegel 78 befestigt.

Anstelle der im Falle der Fig. 1 und 2 vorgesehenen vertikalen Riegel sind im Falle des Ausführungsbeispiels gemäß Fig. 3 im Bereich der Kastenprofile 74 zwischen den horizontalen Riegeln 78 verstärkte vertikale Dichtprofile 80 vorgesehen, deren beide vertikale Schenkel 82, 84 eine Dicke aufweisen, die der Dicke der horizontalem Riegel zuzüglich der Dicke der horizontalen Dichtungsprofile entspricht. Die beiden Schenkel 82, 84 sind durch einen Steg 86 geringerer Dicke miteinander verbunden. Ein schlauchförmiger Fortsatz 88 ist an der rückwärtigen Seite des Steges 86 in Längsrichtung des Dichtungsprofils 18 verlaufend ausgebildet und erstreckt sich in den Schraubkanal 76 hinein. Der schlauchförmige Fortsatz 88 dient dazu, das vertikale Dichtungsprofil 80 beim Einschrauben der selbstschneidenden Schrauben 28 in den Schraubkanal 76 am Kastenprofil 74 zu fixieren.

Das dem innenliegenden vertikalen Dichtungsprofil gegenüberliegende außenliegende vertikale Dichtungsprofil 90 ist entsprechend dem Ausführungsbeispiel gemäß Fig. 1 und 2 ausgebildet und über schwalbenschwanzartige Führungen an den vertikalen Preßleisten 22 gehalten. Die Befestigung der innenliegenden und außenliegenden horizontalen Dichtungsprofile 18 und 24 an den horizontalen Riegeln 78 bzw. den horizontalen Preßleisten 20 entspricht derjenigen des Ausführungsbeispiels gemäß Fig. 1 und 2.

## Patentansprüche

1. Fassadenwand mit einem Traggerippe aus Pfosten und Riegeln und mit in Dichtungsprofilen eingesetzten Wandfüllungen wie Glasscheiben, Wandplatten, Rahmenelementen o.dgl., die mittels äußerer Preßleisten unter Zwischenschaltung der Dichtungsprofile am Traggerippe gehalten sind, **dadurch gekennzeichnet**, daß die Fassadenwand sich über mehrere vertikale Pfosten (10, 74) erstreckende horizontale Riegel (14, 78) umfaßt, die entsprechend dem Höhenraster der Fassadenwand auf den Pfosten zugeordneten Befestigungselementen (100) verschiebbar gelagert sind, wobei die Riegel (14,78) an ihrer pfostenseitigen Stirnfläche eine durchlaufende Führung (36) aufweisen, in welcher zur Verriegelung dienende Schiebeteile (38) unverlierbar in Längsrichtung der Riegel verschiebbar geführt sind, über welche die Riegel (14, 78) mit den Befestigungselementen (100) durch gegenseitigen Eingriff dauerhaft verbindbar sind.

2. Fassadenwand nach Anspruch 1, **dadurch gekennzeichnet,** daß die Führung von einer Aussparung gebildet ist.

3. Fassadenwand nach Anspruch 1, **dadurch gekennzeichnet**, daß im eingebauten Zustand der Riegel (14, 78) die Schiebeteile (38) die Befestigungselemente (100) formschlüssig hintergreifen.

4. Fassadenwand nach einem der vorhergehenden Ansprüche **dadurch gekennzeichnet**, daß die Befestigungselemente (100) plattenförmig ausgebildet sind und parallel zu der den Riegeln (14, 78) zugewandten Pfostenoberfläche verlaufen.

5. Fassadenwand nach einem der vorhergehenden Ansprüche, **dadurch gekennzeichnet**, daß eine oder mehrere Seitenflächen (102, 104) der Befestigungselemente (100) abgeschrägt sind.

6. Fassadenwand nach einem der vorhergehenden Ansprüche, **dadurch gekennzeichnet**, daß die Befestigungselemente (100) als runde Platten ausgebildet sind.

7. Fassadenwand nach einem der vorhergehenden Ansprüche, **dadurch gekennzeichnet**, daß die Schiebeteile (38) in den Riegeln (14, 78) schwalbenschwanzartig geführt sind.

8. Fassadenwand nach einem der vorhergehenden Ansprüche, **dadurch gekennzeichnet**, daß zwischen den horizontalen Riegeln (14) an den vertikalen Pfosten (10) vertikale Riegel (16) befestigt sind (Fig. 2).

9. Fassadenwand nach einem der vorhergehenden Ansprüche, **dadurch gekennzeichnet**, daß die Aussparung der horizontalen Riegel (14, 78) an den zwischen den Pfosten (10) gelegenen Bereichen mittels aufsteckbarer Deckleisten (72) abgedeckt ist.

10. Fassadenwand nach Anspruch 9, **dadurch gekennzeichnet**, daß die Deckleisten in die Aussparung der Riegel (14, 78) hineinragende Flanschabschnitte aufweisen, mit denen die Schiebeteile (38) horizontal auf Abstand und im Bereich der Pfosten festgelegt werden.

11. Fassadenwand nach einem der vorhergehenden Ansprüche, **dadurch gekennzeichnet**, daß die Riegel (14, 16, 78) einen Querschnitt von etwa T-förmiger Konfiguration aufweisen, wobei der Querbalken (30) den Pfosten (10) zugewandt ist und wobei im Steg (32) Schraubkanäle (70) zur Aufnahme von die Preßleisten (20, 22) an den Riegeln (14, 16, 78) befestigenden Schrauben (28) vorgesehen sind.

12. Fassadenwand nach einem der vorhergehenden Ansprüche, **dadurch gekennzeichnet**, daß die Riegel (14, 16, 78) unbearbeitet einbaubar sind.

13. Fassadenwand nach Anspruch 11, **dadurch gekennzeichnet**, daß das pfostenseitige Dichtungsprofil (46) auf dem Steg (32) des Riegels (14) gelagert ist.

14. Fassadenwand nach Anspruch 13, **dadurch gekennzeichnet**, daß das pfostenseitige Dichtungsprofil (46) an seinem äußeren Rand einen sich nach unten erstreckenden Dichtungslappen (60) aufweist, der den unterhalb des Dichtungsprofils (46) angeordneten Falzraum abdichtet.

## Claims

1. Facade wall having a supporting framework of pillars and tie bars, and wall fillings, such as glass panes, wall panels, frame elements or the like, which are inserted in sealing sections and are held on the supporting framework by means of outer pressed strips with the sealing sections in between, characterised in that the facade wall comprises horizontal tie bars (14, 78) which extend over a plurality of vertical pillars (10, 74) and are displaceably mounted in accordance with the vertical grid of the facade wall on fastening elements (100) allocated to the pillars, the tie bars (14, 78) having a continuous guide (36) on their end face on the pillar side, in which guide (36) sliding parts (38) used for the locking are captively and displaceably guided in the longitudinal direction of the tie bars, via which sliding parts (38) the tie bars (14, 78) can be permanently connected to the fastening elements (100) by mutual engagement.

2. Facade wall according to Claim 1, characterised in that the guide is formed by a recess.

3. Facade wall according to Claim 1, characterised in that, in the fitted state of the tie bars (14, 78), the sliding parts (38) grip behind the fastening elements (100) in a positive-locking manner.

4. Facade wall according to one of the preceding claims, characterised in that the fastening elements (100) are of plate-shaped design and run parallel to the pillar surface facing the tie bars (14, 78).

5. Facade wall according to one of the preceding claims, characterised in that one or more side surfaces (102, 104) of the fastening elements (100) are bevelled.

6. Facade wall according to one of the preceding claims, characterised in that the fastening elements (100) are designed as round plates.

7. Facade wall according to one of the preceding claims, characterised in that the sliding parts (38) are guided dovetail-like in the tie bars (14, 78).

8. Facade wall according to one of the preceding claims, characterised in that vertical tie bars (16) are fastened between the horizontal tie bars (14) to the vertical pillars (10) (Fig. 2).

9. Facade wall according to one of the preceding claims, characterised in that the recess of the horizontal tie bars (14, 78) is covered by means of slipon cover strips (72) at the areas located between the pillars (10).

10. Facade wall according to Claim 9, characterised in that the cover strips have flange sections which project into the recess of the tie bars (14, 78) and with which the sliding parts (38) are secured horizontally at a distance apart and in the area of the pillars.

11. Facade wall according to one of the preceding claims, characterised in that the tie bars (14, 16, 78) have a cross-section of roughly T-shaped configuration, the crossbeam (30) being turned towards the pillars (10), and screw channels (70) for receiving screws (28) which fasten the pressed strips (20, 22) to the tie bars (14, 16, 78) being provided in the web (32).

12. Facade wall according to one of the preceding claims, characterised in that the tie bars (14, 16, 78) can be fitted in the unmachined state.

13. Facade wall according to Claim 11, characterised in that the sealing section (46) on the pillar side is mounted on the web (32) of the tie bar (14).

14. Facade wall according to Claim 13, characterised in that the sealing section (46) on the pillar side has on its outer margin a sealing lobe (60) which extends downwards and seals off the rebate space arranged beneath the sealing section (46).

## Revendications

1. Mur de façade, avec une nervure porteuse, composée de poteaux et de traverses et avec, insérés dans des profilés d'étanchéité, des remplissages de paroi tels que des vitres, des panneaux de paroi, des éléments de châssis ou analogues, qui sont maintenus sur la nervure porteuse à l'aide de bandes de pressage externes, avec interposition des profilés d'étanchéité, caractérisé en ce que le mur de façade comprend des traverses horizontales (14, 78), passant sur plusieurs poteaux verticaux (10, 74), qui sont montées déplaçables, en fonction du découpage en hauteur du mur de façade, sur des éléments de fixation (100) associés aux poteaux, les traverses (14, 78) présentant sur leur surface frontale, côté poteau, un guidage continu (36), dans lequel des pièces coulissantes (38) servant au verrouillage, sont guidées déplaçables, de façon imperdable, en direction longitudinale des traverses, pièces (38) par l'intermédiaire desquelles les traverses (14, 78) sont susceptibles d'être reliées de façon durable aux éléments de fixation (100), au moyen d'un contact réciproque.

2. Mur de façade selon la revendication 1, caractérisé en ce que le guidage est formé par un évidement.

3. Mur de façade selon la revendication 1, caractérisé en ce que les pièces coulissantes (38) saisissent à l'arrière, avec ajustement de forme, les éléments de fixation (100), lorsque les traverses (14, 78) sont à l'état monté.

4. Mur de façade selon l'une des revendications précédentes, caractérisé en ce que les éléments de fixation (100) sont de réalisation planiforme et s'étendent parallèlement à la surface de poteau tournée vers les traverses (14, 78).

5. Mur de façade selon l'une des revendications précédentes, caractérisé en ce qu'une ou plusieurs surfaces latérales (102, 104) des éléments de fixation (100) sont chanfreinées.

6. Mur de façade selon l'une des revendications précédentes, caractérisé en ce que les éléments de fixation (100) sont réalisés sous forme de plaques rondes.

7. Mur de façade selon l'une des revendications précédentes, caractérisé en ce que les parties coulissantes (38) sont guidées dans les traverses (14, 78) à la manière d'un assemblage à queue d'aronde.

8. Mur de façade selon l'une des revendications précédentes, caractérisé en ce que des traverses verticales (16) sont fixées entre les traverses horizontales (14), sur les poteaux verticaux (10) (figure 2).

9. Mur de façade selon l'une des revendications précédentes, caractérisé en ce que l'évidement des traverses horizontales (14, 78), est recouvert au moyen de bandes de couverture (72) enfichables, sur les zones situées entre les poteaux (10).

10. Mur de façade selon la revendication 9, caractérisé en ce que les bandes de couvertures présentent des sections de rebord pénétrant dans l'évidement des traverses (14, 78), à l'aide desquelles les pièces coulissantes (38) sont fixées horizontalement, à distance et dans la zone des poteaux.

11. Mur de façade selon l'une des revendications précédentes, caractérisé en ce que les traverses (14, 16, 78) présentent une section transversale à configuration à peu près en T, la poutre transversale (30) étant tournée vers les poteaux (10) et des canaux à vis (70), destinés à recevoir des vis (28) qui assurent la fixation des bandes de pressage (20, 22) sur les traverses (14, 16, 78) sont prévus dans l'âme (32).

12. Mur de façade selon l'une des revendications précédentes, caractérisé en ce que les traverses (14, 16, 78) sont montables sans avoir été usinées.

13. Mur de façade selon la revendication 11, caractérisé en ce que le profilé d'étanchéité (46) situé côté poteau est monté sur l'âme (32) de la traverse (14).

14. Mur de façade selon la revendication 13, caractérisé en ce que le profilé d'étanchéité (46) situé côté poteau présente, sur son bord externe, une languette d'étanchéité (60) qui s'étend vers le bas, qui isole de façon étanche l'espace de la feuillure qui est disposé au-dessous du profilé d'étanchéité (46).
